# EUROPÄISCHE PATENTSCHRIFT

(11) **EP 0 091 572 B1**
(45) Veröffentlichungstag und Bekanntmachung des Hinweises auf die Patenterteilung: **07.01.1988**
(21) Anmeldenummer: 83102693.5
(22) Anmeldetag: 18.03.1983
(51) Int. Cl.: B65D 5/24

(54) **Schachtelunterteil mit zugehörigem Kartonzuschnitt**
Box element and blank therefor
Elément de boîte et flan correspondant

(30) Priorität: 14.04.1982 DE 8210499 U
(43) Veröffentlichungstag der Anmeldung: 19.10.1983
(73) Patentinhaber: Fit Container AG, CH-7000 Chur (CH)
(72) Erfinder: Meinecke, Dieter, D-7000 Stuttgart 1 (DE)
(74) Vertreter: Schmid, Berthold, Dipl.-Ing.

(56) Entgegenhaltungen:
- DE-A- 2 236 414
- FR-A- 860 428
- FR-A- 1 501 926
- FR-A- 2 423 404

## Beschreibung

Die vorliegende Erfindung betrifft den Zuschnitt für den Unterteil einer aus Karton gefertigten Schachtel, die an dem Schachtelboden angeformte, längs sich kreuzender Faltlinien abbiegbare und hochstellbare Seitenteile aufweist, wobei an den Oberkanten der den Seitenteilen benachbarten Seitenteile jeweils Verriegelungsteile angeformt sind, die längs durch diese Oberkanten bestimmte Faltlinien abbiegbar und an denen in die Ebenen der jeweils benachbarten Seitenteile abbiegbare Verriegelungslaschen angeformt sind, die in Verriegelungsnasen auslaufen, welche in ihrer Verriegelungsstellung durch in den benachbarten Seitenteilen befindliche Schlitze hindurchgreifen.

Bei dem Hochstellen der an einem solchen Kartonzuschnitt angeformten Seitenteile ergibt sich immer die Notwendigkeit, in dem Bereich der Schachtelecken eine ausreichend steife Verbindung zwischen den hochgestellten und einander benachbarten Seitenteilen herbeizuführen. Im allgemeinen ist es hierbei üblich, diese gegeneinander stossenden Seitenteile mittels überstehender Laschen oder Zungen miteinander zu verkleben oder durch eine Steckverbindung miteinander zu verbinden. Insbesondere ein solches Verkleben macht jedoch nicht nur die Verwendung eines zusätzlich erforderlichen Klebstoffes notwendig, sondern erfordert darüber hinaus auch noch zusätzliche Vorrichtungen, mittels denen das Verkleben dieser Laschen oder Zungen mit den hochgestellten Seitenteilen der betreffenden Schachtel durchzuführen ist.

Zur Beseitigung dieser zuvor aufgezeigten Schwierigkeiten ist gemäss der französischen Patentschrift 860 428 (FR-A-860 428) auch schon eine derartige Schachtelunterteile betreffende Steckverbindung vorgeschlagen worden, bei der an den in das Schachtelinnere abbiegbaren Verriegelungsteilen noch besondere Verriegelungslaschen angeformt sind, die nach dem Hochstellen der Seitenteile jeweils in die Ebene des benachbarten Seitenteiles abzubiegen sind. Um dabei eine Verbindung zwischen diesen Verriegelungslaschen und den benachbarten Seitenteilen zu schaffen, ist an den Stirnseiten dieser Verriegelungslaschen jeweils eine Verriegelungsnase angeformt, die durch einen in dem benachbarten Seitenteil eingearbeiteten Schlitz hindurchzustekken ist. Davon abgesehen, dass ein solches Hineinführen dieser Verriegelungsnasen in die diesen zugeordneten Schlitze recht mühsam und umständlich ist, so besteht weiterhin die Gefahr, dass bei einem auf die Seitenteile der Schachtel ausgeübten Druck oder Zug diese teilweise spitz zulaufenden Zungen auch wieder leicht aus diesen Schlitzen herausrutschen, insbesondere dann, wenn diese Verriegelungsnasen beim Einführen in die Schlitze etwas abgebogen oder abgeknickt werden.

Aufgabe der vorliegenden Erfindung ist es, einerseits eine einfache und rasch sowie mühelos zu bewirkende Verbindung zwischen diesen Verriegelungslaschen und den jeweils benachbarten Seitenteilen zu schaffen, andererseits aber auch von vornherein ein unerwünschtes Lösen dieser Verbindung zu verhindern.

Diese Aufgabe wird erfindungsgemäss nun dadurch gelöst, dass die Verriegelungsnasen als bogenförmige, die Oberkanten der schlitze hintergreifende Haken ausgebildet sind.

Diese erfindungsgemäss ausgebildete Gestaltung der Verriegelungsnasen ist dabei insofern besonders vorteilhaft, als nach dem Herumklappen der Verriegelungsteile sowie der an diesen angelenkten Verriegelungslaschen die an diesen angeformten, nach aussen vorstehenden und hakenförmig gestalteten Verriegelungsnasen nahezu von selbst in die ihnen zugeordneten, in den benachbarten Seitenteilen eingearbeiteten Schlitze hineinrutschen und sich sodann mit der Kante des betreffenden Schlitzes so verhaken, dass ein unerwünschtes Herausrutschen dieser Verriegelungsnasen aus den betreffenden Schlitzen nicht mehr zu befürchten ist. Durch diese erfinderische Massnahme ist somit einerseits ein rasches Hochstellen und Verriegeln der einzelnen Seitenteile miteinander möglich, andererseits aber auch eine ausgesprochen sichere Verbindung zwischen diesen Seitenteilen gewährleistet.

Weitere Einzelheiten der vorliegenden Erfindung ergeben sich aus der folgenden Beschreibung einer auf der Zeichnung dargestellten beispielsweisen Ausführungsform sowie der sich hieran anschliessenden Ansprüchen. Es zeigen:
Fig. 1 die Draufsicht eines Kartonzuschnittes,
Fig. 2 eine schaubildliche Darstellung der einen Seite des bereits teilweise hochgestellten Kartonzuschnittes,
Fig. 3 eine schaubildliche Darstellung der einen Schachtelhälfte in Richtung des Pfeiles A und
Fig. 4 eine schaubildliche Darstellung der in der Fig. 3 dargestellten Schachtelhälfte in Richtung des Pfeiles B.

Der in der Fig. 1 in der Draufsicht dargestellte, für den Unterteil 1 einer Schachtel bestimmten Kartonzuschnitt 2 weist einen mit 3 bezeichneten Boden sowie zwei längliche Seitenteile 4 und zwei zu diesen quer gerichtete kurze Seitenteile 5 auf. Um hierbei das Hochstellen dieser Seitenteile 4 und 5 zu erleichtern, ist längs der sich kreuzenden Faltlinien 6 und 7 jeweils eine durchgehende Rillung 8 in den Kartonzuschnitt 2 eingepresst.

Zwischen den einander zugekehrten Stirnkanten 9 und 10 der länglichen Seitenteile 4 sowie der kürzeren Seitenteile 5 befindet sich jeweils ein mit 11 bezeichneter Eckteil, wobei auch längs dieser Stirnkanten 9 und 10 in den Karton jeweils eine Rillung 12 eingepresst ist.

Ferner ist in jedem dieser Eckteile 11 noch ein mit 13 bezeichneter Mittelfalz mit zugehöriger Rillung eingeprägt, wobei dieser Mittelfalz 13 gerade der Winkelhalbierenden des von den beiden Stirnkanten 9 und 10 eingeschlossenen Winkels a verläuft. Um diese Eckteile 11 längs dieses Mittelfalzes 13 leicht umbiegen zu können und ausserdem im Bereich der mit 14 bezeichneten Ecke ein Verdrängen des Materials zu ermöglichen, ist in jedem Eckteil 11 ein durchgehender, mit 15 bezeichneter Schlitz eingearbeitet. Ferner sind in den Eckteilen 11 auch noch quadratische Aussparungen 16 eingearbeitet, wodurch die Kantenlänge a der Aussenkanten 17 dieser Eckteile 11 jeweils auf die Hälfte der Länge 1 der kürzeren Seitenteile 5 verringert ist.

Wie sich weiter aus der Fig. 1 ergibt, so sind an den Aussenkanten 18 der beiden kürzeren Seitenteile 5 jeweils Stirnseiteneinschläge bildende Verriegelungsteile 19 angeformt, die sich über die gesamte Länge 1 dieser Seitenteile 5 erstrecken und längs mit 20 bezeichneten Faltlinien in Richtung des Pfeiles 21 gegen die Innenseiten 22 der kürzeren Seitenteile 5 abbiegen lassen. Diese Verriegelungsteile 19 weisen dabei wieder zwei mit 23 bezeichnete Verriegelungslaschen auf, die an den beiderseitigen Stirnkanten 24 dieser Verriegelungsteile 19 angeformt sind und um mit 25 bezeichnete Faltlinien in Richtung der Pfeile 26 um 90° abbiegbar sind.

Diesen an den Verriegelungsteilen 19 angeformten Verriegelungslaschen 23 sind jeweils mit 27 bezeichnete Schlitze zugeordnet, die eine U-förmige Gestalt aufweisen und in dem jeweils den Eckteilen 11 benachbarten Bereich 28 der länglichen Seitenteile 4 eingearbeitet sind.

Ist der in der Fig. 1 dargestellte Kartonzuschnitt 2 ausgestanzt und sind in denselben die erforderlichen Rillungen 8 und 12 sowie 20 und 25 eingedrückt, so werden die jeweils paarweise sich einander gegenüberstehenden Seitenteile 4 und 5 in der üblichen Weise hochgestellt, wobei sich die Eckteile 11 längs ihrer Mittelfalze 13 falten und mit 29 bezeichnete Zungen bilden, die, wie dieses in der Fig. 2 dargestellt ist, gegeneinander gerichtet sind. Im weiteren Verlauf des Faltvorganges werden die kürzeren Seitenteile 5 in Richtung der Pfeile 30 gegen die in einer hochgestellten Ebene liegenden Zungen 29 gedrückt und sodann die Verriegelungsteile 19 in ihrer Eigenschaft als Stirnseiteneinschläge in Richtung der Pfeile 21 um 180° gegen die Innenseite 22 der Seitenteile 5 herumgeschlagen. Hierbei weichen die an den Verriegelungsteilen 19 angeformten Verriegelungslaschen 23 den ihnen im Wege stehenden Oberkanten 31 der länglichen Seitenteile 4 aus, biegen sich gegenüber dem Verriegelungsteil 19 um 90° ab und liegen schliesslich in der in der Fig. 3 dargestellten Weise jeweils satt an den Innenseiten 32 der länglichen Seitenteile 4 an. Mittels geeigneter Werkzeuge werden sodann die Nasen 33 dieser Verriegelungslaschen 23 in die ihnen unmittelbar benachbarten, in den Seitenteilen 4 befindlichen Schlitze 27 eingeführt, wobei sich die Nasen 33 dieser Verriegelungslaschen 23 mit den Oberkanten 34 dieser Schlitze 27 verhaken und so eine sichere Verbindung zwischen den jeweils einander benachbarten Seitenteilen 4 und 5 bewirken. Da ausserdem die als Stirnseiteneinschlag dienenden Verriegelungsteile 19 die als Zungen 29 eingeschlagenen Eckteile 11 fixieren, ist auch eine besonders steife und sichere Verbindung zwischen den Seitenteilen 4 und 5 des Schachtelunterteiles 1 gewährleistet.

### Bezugszeichenliste:

1 Schachtelunterteil
2 Kartonzuschnitt
3 Boden
4 Seitenteil
5 Seitenteil
6 Faltlinien
7 Faltlinien
8 Rillung von 6/7
9 Stirnkanten von 4
10 Stirnkanten von 5
11 Eckteile
12 Rillung von 9/10
13 Mittelfalz
14 Ecken von 11
15 Schlitz in 11
16 Aussparung in 11
17 Aussenkanten von 11
18 Aussenkante von 5
19 Verriegelungsteile von 5
20 Faltlinien von 18
21 Pfeil
22 Innenseiten von 5
23 Verriegelungslaschen von 19
24 Stirnkanten von 19
25 Faltlinien von 24
26 Pfeile zu 23
27 Schlitze
28 Bereiche bei 27
29 Zungen von 11
30 Pfeile
31 Oberkanten von 4
32 Innenseiten von 4
33 Nasen von 23
34 Oberkanten

a = Kantenlänge von 18
I = Länge von 5
a ⁼ Winkel von 11

## Patentansprüche

1. Zuschnitt für den Unterteil (1) einer aus Karton gefertigten Schachtel, die an dem Schachtelboden (3) angeformte, längs sich kreuzender Faltlinien (6, 7) abbiegbare und hochstellbare Seitenteile (4, 5) aufweist, wobei an den Oberkanten (18) der den Seitenteilen (4) benachbarten Seitenteile (5) jeweils Verriegelungsteile (19) angeformt sind, die längs durch diese Oberkanten (18) bestimmte Faltlinien (20) abbiegbar und an denen in die Ebenen der jeweils benachbarten Seitenteile (4) abbiegbare Verriegelungslaschen (23) angeformt sind, die in Verriegelungsnasen (33) auslaufen, welche in ihrer Verriegelungsstellung durch in den benachbarten Seitenteilen (4) befindliche Schlitze (27) hindurchgreifen, dadurch gekennzeichnet, dass die Verriegelungsnasen (33) als bogenförmige, die Oberkanten (34) der Schlitze (27) hintergreifende Haken (33) ausgebildet sind.

## Claims

1. Blank for the bottom portion (1) of a box made of cardboard which is provided on the base (3) of the box with shaped side sections (4, 5) which can be bent along folding lines (6, 7) which cross each other and raised, whereby locking sections (19) are in each case formed at the upper edges (18) of the side sections (5) next to the side sections (4) which can be bent along the folding lines (20) defined by these upper edges (18) and on which locking tongues (23) are formed which can be bent into the planes of the corresponding neighbouring side sections (4) and the ends of which form locking nosepieces (33) which in their locking position engage in the slots (27) located in the neighbouring side sections (4), characterised in that the locking nosepieces (33) are constructed as curved hooks (33) which engage with the upper edges (34) of the slots (27).

## Revendications

1. Flan prédécoupé pour la partie inférieure (1) d'une boîte fabriquée en carton et présentant des parties latérales (4, 5) qui sont ménagées solidairement avec le fond (3) de la boîte et sont coudables et relevables le long de lignes de pliage (6, 7) se croisant, des parties respectives de verrouillage (19), ménagées solidairement avec les bords supérieurs (18) des parties latérales (5) voisines des parties latérales (4), étant coudables le long de lignes de pliage (20) délimitées par ces bords supérieurs (18), des pattes de verrouillage (23), ménagées solidairement avec les parties de verrouillage et pouvant être coudées dans les plans des parties latérales (4) respectivement voisines, s'achevant par des onglets de verrouillage (33) qui, dans leur position de verrouillage, traversent des fentes (27) pratiquées dans les parties latérales voisines (4), caractérisé par le fait que les onglets de verrouillage (33) sont réalisés sous la forme de crocs curvilignes (33) qui emprisonnent par-derrière les arêtes supérieures (34) des fentes (27).
